# EUROPÄISCHE PATENTSCHRIFT

(11) **EP 0 254 125 B1**
(45) Veröffentlichungstag und Bekanntmachung des Hinweises auf die Patenterteilung: **13.02.1991**
(21) Anmeldenummer: 87109814.1
(22) Anmeldetag: 07.07.1987
(51) Int. Cl.: G08B 26/00

(54) **Gefahrenmeldeanlage**
Danger signalling system
Système de signalisation de dangers

(30) Priorität: 10.07.1986 DE 3623295
(43) Veröffentlichungstag der Anmeldung: 27.01.1988
(73) Patentinhaber: SIEMENS AKTIENGESELLSCHAFT, 80333 München (DE)
(72) Erfinder: Moser, Otto-Walter, Dipl.-Ing., D-8000 München 70 (DE)

(56) Entgegenhaltungen:
- EP-A- 0 185 175
- DE-B- 2 533 354
- DE-C- 2 533 382
- FR-E- 78 472
- GB-A- 2 168 517

## Beschreibung

Die Erfindung bezieht sich auf eine Gefahrenmeldeanlage gemäß dem Oberbegriff des Patentanspruchs 1.

Bei Gefahrenmeldeanlagen, insbesondere bei Einbruch- oder Brandmeldeanlagen mit manuell betätigbaren Meldern, beispielsweise Druckknopfmeldern, ist es notwendig, eine Alarmierung möglichst rasch zu erkennen. In Gefahrenmeldeanlagen, die nach dem sogenannten Puls-Melde-Prinzip arbeiten (DE-C- 25 33 382), senden bei der Linienabfrage alle an eine Meldeleitung angeschlossenen Melder in bekannter Weise nacheinander Meßstromimpulse an die Zentrale. Üblicherweise sind an einer zentralen Baugruppe mehrere Linien angeschaltet, die nacheinander abgefragt werden. Die Abfragezeit eines Melders hängt somit von der Linienanzahl und der Anzahl der Melder pro Linie ab. Normalerweise kann frühestens nach dieser Zeit die Zustandsänderung des betreffenden Melders, d.h. des alarmauslösenden Melders, erkannt werden. Mit der Alarmgabe dieses Melders erfolgt gleichzeitig die Adressenangabe, die Auswertung für beide Meldergrößen wird in der Zentrale vorgenommen und angezeigt. Das heißt, eine Auswertung und Aussage über eine Melderzustandsänderung erfolgt erst nach einem vollständigen Abfragezyklus. Wenn auch die einzelnen Abfragezyklen verhältnismäßig kurz sind, kann es dennoch notwendig sein, möglichst schnell eine Brandmeldung oder eine Überfallmeldung im Falle einer Intrusionsschutzanlage sofort zu erkennen.

Aufgabe der Erfindung ist es daher, bei einer eingangs geschilderten Gefahrenmeldeanlage die Alarmerkennungszeit zu verkürzen.

Diese Aufgabe wird erfindungsgemäß bei einer nach dem Puls-Melde-Prinzip arbeitenden Gefahrenmeldeanlage mit den kennzeichnenden Merkmalen des Anspruchs 1 gelöst.

Mit der Erfindung ist es möglich, innerhalb wesentlich kürzerer Zeit festzustellen, ob auf einer Linie ein Melder seinen Zustand verändert hat, also von Ruhe in Alarm oder Störung geschaltet hat. In diesen Fall ist die Ermittlung des Melderortes zweitrangig, so daß hierfür eine längere Zeit benötigt werden darf. Die schnelle Alarmerkennung wird erfindungsgemäß dadurch erreicht, daß von der Zentrale aus rasch aufeinander folgende Zustandsabfragezyklen und im Falle einer Zustandsänderung oder bei einem anderweitigen Bedarf reguläre Abfragezyklen durchgeführt werden. Wird auf einer Linie eine Melderzustandsänderung erkannt, so wird anschließend für diese Linie ein regulärer Abfragezyklus durchgeführt, bei dem auch die Melderadresse ermittelt wird. Man kann ihn in diesem Zusammenhang auch als Adressabfragezyklus bezeichnen, obwohl dieser ein herkömmlicher Pulsmelderabfragezyklus ist, bei dem sowohl der analoge Meldermeßwert und die Melderadresse erfaßt werden. Dabei erfolgt die Zustandsabfrage mit einer Abfragespannung, die von der Abfragespannung beim regulären Abfragezyklus abweicht. Dementsprechend ist erfindungsgemäß zusätzlich jeder Melder mit einer Vergleichseinrichtung versehen, welche bei der Zustandsabfrage den nachfolgenden Melder unverzögert, d.h. unmittelbar, anschaltet.

Da bei Gefahrenmeldeanlagen die Melder die meiste Zeit im Ruhezustand sind, hat die erfindungsgemäße Zustandsabfrage den Vorteil, daß die Alarmerkennungszeit erheblich verkürzt wird, weil nur auf eine Zustandsänderung geprüft wird. Die Abfragezeit ist somit unabhängig von der Anzahl der Melder pro Linie. Der längerdauernde reguläre Abfragezyklus (Adressabfragezyklus) wird entweder durchgeführt, wenn eine Zustandsänderung auf der Meldelinie erkannt wurde, oder wenn ein sonstiger Bedarf vorliegt, beispielsweise um die Funktion der angeschlossenen Melder zu prüfen. Ferner ist der reguläre Abfragezyklus erforderlich, wenn Steuerbefehle an bestimmte Melder oder Steuerorgane, die bestimmten Meldern zugeordnet sind, übertragen werden, wie bereits aus der DE-C- 25 33 354 bekannt.

Weitere Ausgestaltungen und Vorteile der Erfindung ergeben sich aus den Unteransprüchen.

Im folgenden wird anhand der Zeichnung die Erfindung im einzelnen beschrieben. Dabei zeigen

Fig. 1 die bekannte Anschaltung der Melder an einer Zentrale,

Fig. 2 eine Prinzipschaltung eines erfindungsgemäßen Melders,

Fig. 3a und 3b Spannungs- und Stromdiagramme und

Fig. 4 ein Ausführungsbeispiel des erfindungsgemäßen Melders.

In Fig. 1 ist die bekannte Anschaltung der einzelnen Melder M1 bis Mn an einer Meldelinie ML mit dem Leitungsadernpaar a,b an der Zentrale Z dargestellt. Die Melder sind kettenförmig angeschlossen und weisen jeweils in der b-Ader einen ansteuerbaren Schalter ST1, ST2, usw. auf. Mit dem Anlegen der Abfragespannung werden der Reihe nach im regulären Betrieb jeweils zeitverzögert die jeweils nachfolgenden Melder an die Meldeleitung angeschaltet. Dies ist bekannt und muß nicht im einzelnen erläutert werden.

In Fig.2 ist an einem Blockschaltbild ein erfindungsgemäßer Melder für die Zustandsabfrage dargestellt. Die Schaltung ist teilweise vom herkömmlichen Pulsmelder bekannt. An der Meldelinie, d.h. an der Leitungsader a und an der Leitungsader b, ist ein Zeitglied ZG angeschlossen, dessen Laufzeit vom Meldermeßwert bestimmt ist. Bei automatischen Brandmeldern bestimmt der analoge Meldermeßwert die Laufzeit. Diesem Schaltbeispiel liegt ein manuell betätigbarer Melder zugrunde. Der Melderzustand ist hier von der Stellung des Schalters S1 abhängig, R entspricht der Ruhestellung, A der Alarmstellung und S einer Störung, die jeweils unterschiedliche Verzögerungszeiten bewirken. Der Ausgang vom Zeitglied ZG verursacht über den Impulsgeber IG einen Stromimpuls über den Quertransistor TQ und den Querwiderstand RQ. Dieser Stromimpuls wird in bekannter Weise in der Zentrale gemessen und ausgewertet. Des weiteren steuert der Ausgang des Zeitgliedes ZG über die Oder-Verknüpfung OR den Schalter ST, der nach Ablauf des Zeitgliedes ZG geschlossen wird und die Meldelinie b in bekannter Weise zum nächsten Melder (b) durchschaltet. Normale Pulsmelder werden so der Reihe nach an die Linie angeschaltet und senden nacheinander ihre Meßstromimpulse IL über die Meldelinie a,b zur Zentrale Z.

Erfindungsgemäß ist in jedem Melder Mi ein Komparator K vorgesehen, der für die Zustandsabfrage den Schalter ST sofort schließt, wenn die Abfragespannung für die Zustandsabfrage an der Meldeleitung ML liegt. Dazu liegt am Komparator K eine Referenzspannung Uref die kleiner ist als die Abfragespannung für die Zustandsabfrage. Die Abfragespannung UL gelangt an den zweiten Eingang des Komparators K über die Meldeleitung ML. Wenn die Spannung an der Meldeleitung den am Komparatoreingang vorgegebenen Uref überschreitet, gibt der Ausgang des Komparators K ein Signal über das Oder-Glied OR ab, so daß der Schalter ST geschlossen wird und eine Weiterschaltung an den nächsten Melder unabhängig von der Laufzeit des Zeitgliedes ZG erfolgt.

Die Figuren 3a und 3b zeigen ein Spannungs- und ein Stromdiagramm. In Fig.3a ist die Linienspannung UL in Abhängigkeit der Zeit t aufgetragen. Entsprechend darunter ist der in der Zentrale gemessene Linienstrom IL über der Zeit t aufgetragen. Jeder Abfragezyklus beginnt mit dem Startsignal U0, d.h. die Linienspannung UL wird auf den Wert 0 abgesenkt. Mit diesem kurzen Startsignal wird erreicht, daß sämtliche Melder von der Meldeleitung abgeschaltet werden. Zum Zeitpunkt t0 wird die Abfragespannung an die Meldeleitung geschaltet. Für den Zustandsabfragezyklus ZAZ wird beispielsweise eine Abfragespannung U3 angelegt. Diese Abfragespannung ist gegenüber der Abfragespannung U2 für den regulären Abfragezyklus RAZ höher. Der Referenzeingang Uref des Komparators K im jeweiligen Melder (Mi) kann dabei auf den Wert eingestellt sein. Damit schalten mit der Abfragespannung U3, die am zweiten Eingang aller Komparatoren anliegt, über die Oder-Verknüpfung OR die Schalter ST sofort durch. Damit ist die b-Ader bis zum letzten Melder Mn durchverbunden. Alle Melder hängen parallel an der Meldeleitung und alle Zeitglieder ZG starten gleichzeitig. Sind alle Melder im Ruhezustand, so senden sie ihre Meßstromimpulse Ii bis In gleichzeitig zum Zeitpunkt tR, wie dies in Fig.3b gezeigt ist.

Im zweiten Zustandsabfragezyklus ZAZ2 sendet beispielsweise ein Melder Alarm, ein anderer Melder eine Störung, d.h. ein Meßstromimpuls I2 kommt bereits zum Zeitpunkt tA, ein anderer Meßstromimpuls I3 erst später, zum Zeitpunkt tS. Die übrigen Melder geben gleichzeitig ihre Ruhe-Stromimpulse zum Zeitpunkt tR ab. Dies ist in Fig.3b dargestellt. Die Auswerteeinrichtung in der Zentrale kann zwischen den Alarm-, Störungs- und Ruheimpulsen unterscheiden, sie kann jedoch nicht die Nummer des Melders (Melderadresse) erkennen.

Dazu werden im nachfolgenden regulären Abfragezyklus RAZ1 die betreffenden Melderadressen ermittelt. Dieser reguläre Abfragezyklus ist ein ganz normaler Pulsmelderabfragezyklus mit der regulären Abfragespannung U2, die gegenüber der Abfragespannung U3 für die Zustandsänderung niedriger ist. Mit dieser Spannung an der Meldeleitung schalten die jeweiligen Komparatoren nicht, d.h. die einzelnen Schalter STi werden erst nach Ablauf der zugehörigen Zeitglieder ZGi geschlossen. Die Melder senden somit in bekannter Weise ihre Meßstromimpulse nacheinander. Bei dieser Abfrage können auch, z.B. zum Melder M2, Steuerbefehle übertragen werden, wie dies in bekannter Weise durch eine Spannungsabsenkung auf U1 geschieht.

Die Ruhespannung UR wird in bekannter Weise nach der Abfragezeit AZ an die Linie geschaltet. Diese (UR) ist größer als die Abfragespannung U3 und dient der Energieversorgung der Melder, insbesondere auch der Aufladung der dort vorgesehenen Energiepufferkondensatoren.

Die Figur 4 zeigt ein Ausführungsbeispiel des erfindungsgemäßen Melders. Während der kurzen Startzeit SZ mit dem Startsignal U0 = 0 entladen sich die Kondensatoren C1 und C2, der Transistor T3 ist gesperrt. Es werden also alle Melder von der Meldeleitung abgeschaltet.

Das Zeitglied ZG besteht aus den Widerständen R1,R2,R3, dem Kondensator C1 und dem Transistor T1. Nach Anlegen der Abfragespannung beispielsweise U2 für den regulären Abfragezyklus RAZ an die Melderklemmen a,b lädt sich der Kondensator C1 im Ruhezustand des Melders über R3, im Alarmzustand AL, also wenn der Schalter S2 geschlossen ist, über die Parallelschaltung aus R3 und R2 auf. Der Transistor T1 wird verzögert leitend. Über den Impulsgeber IG, der aus dem Kondensator C2 und den Widerständen R4,R5 und dem Transistor T2 besteht, wird über den Widerstand R6 der Meßstromimpuls Ii erzeugt. Über die Diode D1 und den Widerstand R7 wird der (Durchschalte)Transistor T3 leitend, der die Leitung b nach b' zum nächsten Melder weiterschaltet. Bei der regulären Abfrage mit der niedrigeren Abfragespannung U2 bleibt die Zenerdiode ZD1 wirkungslos. Beim Anliegen der höheren Abfragespannung U3 für die Zustandsabfrage wird dagegen der Transistor T3 über die Zenerdiode ZD1 sofort nach Anliegen der Spannung leitend, also unabhängig von der Laufzeit des Zeitgliedes.

Die Erfindung hat darüberhinaus auch noch den Vorteil, daß bei herkömmlichen Pulsmeldeleitungen bei Ausfall der zentralen Auswerteeinrichtung auf einfache Weise noch eine Alarmerkennung sichergestellt werden kann. Es kann dabei lediglich auf Leitungsalarm erkannt werden, jedoch der alarmauslösende Melder nicht identifiziert werden. Mit dieser erfindungsgemäßen Zustandsabfrage kann auch ein Alarm erkannt werden, wenn einer der Durchschaltetransistoren T3 bzw. der Schalter ST beispielsweise aufgrund einer Blitzeinwirkung ständig geschlossen bliebe. Auch in diesem Fall ist eine Alarmerkennung der betreffenden Meldeleitung möglich.

## Patentansprüche

1. Gefahrenmeldeanlage mit folgenden Merkmalen:
a) an einer Zentrale (Z) mit einer Auswerteeinrichtung sind mehrere Meldeleitungen (ML) angeschlossen, die jeweils eine Zwei-Draht-Leitung (a,b) aufweisen;
b) an jeder Meldeleitung (ML) liegen kettenförmig eine Vielzahl (i) von einzeln identifizierbaren Meldern (Mi), die jeweils einen steuerbaren Schalter (STi) in einer der beiden Drahtleitungen (b) aufweisen;
c) die Melder (Mi) jeder Meldeleitung (ML) werden von der Zentrale aus zyklisch auf ihren jeweiligen Melderzustand abgefragt, wobei jeder Melder (Mi) den nachfolgenden Melder (Mi+1) entsprechend seinem Meßwert zeitverzögert (ZG) an die Meldeleitung (ML) anschaltet und einen Stromimpuls (Ii) auf der Meldeleitung bewirkt;
d) jeder Abfragezyklus (AZi) besteht aus einer kurzen Startzeit (SZ) mit einer Abfragespannung (U0), die annähernd den Wert 0 hat, aus einer Abfragezeit (AZ) mit einer bestimmten Abfragespannung (U2) und aus einer Ruhezeit (RZ) mit einer Ruhespannung (UR);
e) in der Zentrale (Z) wird in der Auswerteeinrichtung der jeweilige Linienstrom (IL) gemessen, wobei aus dem jeweiligen Zeitpunkt des Stromimpulses (Ii) die Melderadresse und der Meldermeßwert ermittelt wird und daraus Alarm- bzw. Störungsmeldungen abgeleitet werden, **gekennzeichnet** dadurch, daß die Gefahrenmeldeanlage so ausgestaltet ist, daβ:
f) von der Zentrale (Z) aus mehrere, aufeinanderfolgende Zustandsabfragezyklen (ZAZ) und im Falle einer Zustandsänderung oder bei sonstigem Bedarf reguläre Abfragezyklen (RAZ), bei denen auch die Melderadresse ermittelbar ist, durchgeführt werden;
g) beim Zustandsabfragezyklus eine Abfragespannung (U3)erteugt wird, die von der Abfragespannung (U2) beim regulären Abfragezyklus (RAZ) abweicht;
h)und jeder das Melder (Mi) für die Zustandsabfrage (ZAZ) zusätzlich ein Vergleichsglied (K) auf weist, welches den nachfolgenden Melder (Mi+1) unverzögert anschaltet.

2. Gefahrenmeldeanlage nach Anspruch 1, **dadurch gekennzeichnet**, daß im Melder (Mi) neben dem Zeitglied (ZG) und dem Impulsgeber (IG) ein Komparator (K) angeordnet ist, an dessen ersten Eingang eine Referenzspannung (Uref) und an dessen zweiten Eingang die Linienspannung (UL) anliegt und dessen Ausgang über ein Oder-Glied (OR) den Schalter (ST) steuert.

3. Gefahrenmeldeanlage nach Anspruch 1 oder 2, **dadurch gekennzeichnet**, daß die Abfragespannung (U3) für die Zustandsabfrage (ZAZ) größer als die Abfragespannung (U2) für die reguläre Abfrage (RAZ) ist, und daß der Wert der Referenzspannung (Uref) zwischen den beiden Abfragespannungen (U2 und U3) liegt.

## Claims

1. Danger signalling system having the following features:
a) a plurality of signal lines (ML), which each have a two-wire line (a, b), are connected to a central station (Z) with an evaluation device;
b) connected in each signal line (ML) in the manner of a chain are a multiplicity (i) of individually identifiable detectors (Mi) which each have a controllable switch (STi) in one of the two wire lines (b);
c) the detectors (Mi) of each signal line (ML) are cyclically interrogated by the central station for their respective detector status, each detector (Mi) connecting the following detector (Mi+1) with a time delay (ZG) to the signal line (ML) in accordance with its measured value and bringing about a current pulse (Ii) on the signal line;
d) each interrogation cycle (AZi) consists of a short start time (SZ) with an interrogation voltage (U0) which approximately has the value 0, of an interrogation time (AZ) with a given interrogation voltage (U2) and of a rest time (RZ) with an open-circuit voltage (UR);
e) the respective line current (IL) is measured in the central station (Z) in the evaluation device, the detector address and the detector measured value being determined from the respective instant of the current pulse (Ii), and alarm or fault signals being derived therefrom, characterized in that the danger signalling system is designed in such a way that:
f) a plurality of successive status interrogation cycles (ZAZ) are carried out by the central station (Z), and in the event of a status change or if otherwise required, regular interrogation cycles (RAZ), in which also the detector address can be determined, are carried out;
g) during the status interrogation cycle an interrogation voltage (U3) is generated which deviates from the interrogation voltage (U2) during the regular interrogation cycle (RAZ);
h) and that, for the status interrogation (ZAZ), each detector (Mi) additionally has a comparing element (K) which connects the following detector (Mi+1) without delay.

2. Danger signalling system according to Claim 1, characterized in that there is arranged in the detector (Mi), in addition to the timing element (ZG) and the pulse generator (IG), a comparator (K), at the first input of which a reference voltage (Uref) is present and at the second input of which the line voltage (UL) is present, and the output of which controls the switch (ST) via an OR element (OR).

3. Danger signalling system according to Claim 1 or 2, characterized in that the interrogation voltage (U3) for the status interrogation (ZAZ) is greater than the interrogation voltage (U2) for the regular interrogation (RAZ), and in that the value of the reference voltage (Uref) lies between the two interrogation voltages (U2 and U3).

## Revendications

1. Installation de signalisation de danger présentant les caractéristiques suivantes :
a) à un central (Z) comportant un dispositif d'évaluation sont raccordées plusieurs lignes de signalisation (ML), qui possèdent chacune une ligne bifilaire (a,b);
b) à chaque ligne de signalisation (ML) sont raccordés, de façon itérative, une multiplicité (i) de transmetteurs (Mi) identifiables individuellement, qui possèdent chacun un interrupteur commandable (STi) situé dans l'une des deux lignes bifilaires (b);
c) l'état respectif des transmetteurs (Mi) de chaque ligne de signalisation (ML) est interrogé cycliquement à partir du central, chaque transmetteur (Mi) raccordant le transmetteur suivant (Mi+1), en fonction de sa valeur de mesure, d'une manière retardée dans le temps (ZG) à la ligne de signalisation (ML) et déclenchant une impulsion de courant (Ii) dans la ligne de signalisation;
d) chaque cycle d'interrogation (AZi) est constitué par une brève durée de démarrage (SZ) avec une tension d'interrogation (U0), qui possède approximativement la valeur 0, par une durée d'interrogation (AZ) avec une tension déterminée d'interrogation (U2) et par un temps de repos (RZ) avec une tension de repos (UR);
e) le courant de ligne respectif (IL) est mesuré dans le dispositif d'évalution à l'intérieur du central (Z), l'adresse
et la valeur de mesure des transmetteurs étant déterminées, à partir de l'instant respectif de l'impulsion de courant (Ii), et des signalisations d'alarme ou de perturbation en sont dérivées, caractérisée par le fait que l'installation de signalisation de danger est agencée de telle sorte que
f) à partir du central (Z) plusieurs cycles successifs d'interrogation d'état (ZAZ) et, dans le cas d'un changement d'état ou d'une autre nécessité, des cycles régulier d'interrogation (RAZ), lors desquels l'adresse des transmetteurs peut être également déterminée, sont exécutés;
g) dans le cas du cycle d'interrogation d'état, une tension d'interrogation (U3) est produite, qui diffère de la tension d'interrogation (U2) dans le cas d'un cycle régulier d'interrogation (RAZ);
h) et que chaque transmetteur (Mi) possède en outre, pour l'interrogation d'état (ZAZ), un circuit comparateur (K), qui raccorde immédiatement le transmetteur suivant (Mi+1).

2. Installation de signalisation de danger suivant la revendication 1, caractérisée par le fait que dans le transmetteur (Mi) est disposé, en plus du circuit de temporisation (ZG) et du générateur d'impulsions (IG), un comparateur (K), à la première entrée duquel est appliquée une tension de référence (Uref) et à la seconde entrée duquel est appliquée la tension de ligne (UL) et dont la sortie commande l'interrupteur (ST) par l'intermédiaire d'un circuit OU (OR).

3. Installation de signalisation de danger suivant la revendication 1 ou 2, caractérisée par le fait que la tension d'interrogation (U3) pour l'interrogation (ZAZ) est supérieure à la tension d'interrogation (U2) pour l'interrogation régulière (RAZ), et que la valeur de la tension de référence (Uref) est comprise entre les deux tensions d'interrogation (U2 et U3).
